# FASCICULE DE BREVET EUROPEEN

(11) **EP 1 780 611 B1**
(45) Date de publication et mention de la délivrance du brevet: **05.09.2012**
(21) Numéro de dépôt: 06021172.9
(22) Date de dépôt: 10.10.2006
(51) Int. Cl.: G04B 17/32, G04B 17/06

(54) **Dispositif régulateur pour pièce d'horlogerie**
Reguliervorrichtung für Uhr
Regulating device for a timepiece

(30) Priorité: 25.10.2005 CH 17112005
(43) Date de publication de la demande: 02.05.2007
(73) Titulaire: Patek Philippe SA Genève, 1204 Genève (CH)
(72) Inventeur: Von Gunten, Stéphane, 2300 La Chaux-De Fonds (CH); Maier, Frédéric, 2000 Neuchâtel (CH); Musy, Jean-Pierre, 1268 Begnins (CH)
(74) Mandataire: Micheli & Cie SA

(56) Documents cités:
- CH-A- 259 873
- CH-D- 839 063
- FR-A- 1 380 913
- US-A- 224 227
- US-A- 1 037 741
- US-A- 1 037 742

## Description

La présente invention concerne un dispositif régulateur pour pièce d'horlogerie, comprenant un balancier et un spiral monté sur l'axe du balancier.

Dans les dispositifs de ce type, l'extrémité intérieure du spiral est fixée à une virole chassée sur l'axe du balancier, tandis que l'extrémité extérieure du spiral est fixée à un élément de fixation, appelé « piton », indépendant de la rotation de l'axe du balancier.

Plusieurs manières de fixer l'extrémité extérieure du spiral au piton sont connues. Une manière conventionnelle consiste à placer cette extrémité extérieure dans un trou prévu à cet effet dans le piton puis à la bloquer au moyen d'une goupille ou par collage. Cette opération peut en pratique se révéler délicate à réaliser, en particulier dans les cas où, pour des raisons techniques ou de normalisation, le piton n'est pas réglable en hauteur. Dans ces cas, en effet, une opération manuelle de déformation de l'extrémité extérieure du spiral est souvent nécessaire pour pouvoir positionner cette extrémité extérieure dans le trou du piton après que le spiral a été chassé sur l'axe de balancier, du fait que le trou du piton se trouve rarement dans sa position idéale par rapport à la virole. En particulier, une telle déformation de l'extrémité extérieure du spiral doit être généralement opérée pour obtenir une perpendicularité entre le piton et le reste du spiral. Outre son caractère fastidieux, ce mode de liaison du spiral au piton, parce qu'il peut nécessiter une déformation de l'extrémité extérieure du spiral, est inadapté aux spiraux réalisés dans une matière fragile telle que le silicium car ce genre de matière ne se déforme pas plastiquement.

Une autre manière de fixer l'extrémité extérieure du spiral au piton est décrite dans le document EP 1 515 200. Dans ce document, l'extrémité extérieure du spiral définit par sa forme un organe de serrage élastique qui reçoit et serre le piton. Ce mode de fixation est particulièrement simple et permet en outre de régler facilement la hauteur de l'extrémité extérieure du spiral sur le piton. Il présente néanmoins l'inconvénient que les caractéristiques mécaniques de l'organe de serrage élastique dépendent des caractéristiques de la matière dans laquelle est réalisé le spiral, l'organe de serrage élastique formant une seule pièce avec le reste du spiral. La force de serrage exercée sur le piton et/ou la déformation de l'organe de serrage élastique sont donc limitées par les propriétés mécaniques de la matière du spiral. Ainsi, par exemple, si le spiral est réalisé dans une matière ayant une limite élastique peu élevée ou moyenne, telle que le silicium, la force de serrage exercée par son extrémité extérieure sur le piton sera limitée pour un encombrement donné.

Le document US 224, 227 divulgue un spiral serré élastiquement à son extrémité par une pince disposée axialement.

La présente invention vise à remédier à cet inconvénient et propose à cette fir un dispositif régulateur selon la revendication 1 annexée, un mouvement selon la revendication 12 et un spiral selon la revendication 13, des modes de réalisation particuliers étant définis dans les revendications dépendantes.

D'autres caractéristiques et avantages de la présente invention apparaîtront à la lecture de la description détaillée suivante faite en référence aux dessins annexés dans lesquels:
- la figure 1 est une vue en perspective de dessus d'un dispositif régulateur selon l'invention,
- la figure 2 est une vue plane de dessus d'une partie du dispositif régulateur selon l'invention, montrant l'assemblage d'une pince, d'un piton et d'une extrémité extérieure d'un spiral, et
- la figure 3 est une vue en perspective de dessous partielle d'une variante de réalisation du dispositif régulateur selon l'invention.

En référence aux figures 1 et 2, un dispositif régulateur selon l'invention pour une pièce d'horlogerie, telle qu'une montre, comprend un balancier 1 et un ressort-spiral 2 chassé sur l'axe du balancier 1 par l'intermédiaire d'une virole 3. Le spiral 2 est lié à la virole 3 par son extrémité intérieure 4 et à un élément de fixation dit « piton » 5 par son extrémité extérieure 6. Le piton 5 représenté sur les dessins est un piton conventionnel, à col rond. Il est typiquement porté par un porte-piton (non représenté) monté de manière réglable sur le coq du mouvement de la pièce d'horlogerie. L'extrémité extérieure 6 du spiral 2 est rigide, de par sa plus grande largeur que celle du reste de la lame formant le spiral 2, et rectiligne, et s'étend sur une longueur L.

Conformément à l'invention, la fixation de l'extrémité extérieure 6 du spiral 2 au piton 5 est effectuée au moyen d'une pince 7 solidaire du piton 5 et dont l'une au moins des mâchoires 8, 9 est déformable élastiquement pour permettre la réception et le pincement de l'extrémité extérieure 6 du spiral 2 entre les mâchoires 8, 9. La pince 7 est par exemple chassée sur le piton 5, et ses mâchoires 8, 9 s'étendent sensiblement suivant la direction longitudinale de l'extrémité extérieure 6 du spiral 2 et dans le plan du spiral 2. Dans l'exemple illustré, la mâchoire 9 la plus proche de l'axe du balancier 1 est déformable élastiquement, de par sa faible largeur, et la mâchoire 8 la plus éloignée de l'axe du balancier 1 est rigide.

Les mâchoires 8, 9 sont conformées pour être en contact avec l'extrémité extérieure 6 du spiral 2 seulement en des points déterminés. A cet effet, la mâchoire rigide 8 comporte deux protubérances 10, 11 sur sa face intérieure, dont l'une est définie par un recourbement de l'extrémité libre de la mâchoire 8, protubérances qui s'appuient sur la face longitudinale 12 de l'extrémité extérieure 6 du spiral 2 la plus éloignée de l'axe du balancier 1 et définissent ainsi deux points de contact. La mâchoire élastique 9 comporte quant à elle sur sa face intérieure une protubérance 13 définie par un recourbement de l'extrémité libre de la mâchoire 9, protubérance qui s'appuie sur la face longitudinale 14 de l'extrémité extérieure 6 du spiral 2 la moins éloignée de l'axe du balancier 1 et définit ainsi un point de contact. La disposition des protubérances 10,11 et 13 est telle que le point de contact défini par la protubérance 13 soit situé, dans la direction longitudinale de l'extrémité extérieure 6 du spiral 2, entre les points de contact définis par les protubérances 10, 11.

La mâchoire élastique 9 est en outre conformée pour que les contraintes qu'exerce sur elle l'extrémité extérieure 6 du spiral 2 soient réparties de manière sensiblement homogène. A cet effet, la largeur de la mâchoire élastique 9 va en diminuant de son extrémité 13a proche du piton 5 à son extrémité libre 13, et la largeur de l'extrémité 13a est sensiblement égale à deux fois celle de l'extrémité libre 13. Ainsi, là où la mâchoire élastique 9 est soumise à une force de grande intensité, à savoir à son extrémité 13a proche du piton 5, la largeur est grande ce qui localement augmente la résistance de la mâchoire 9 et diminue la contrainte, et là où la mâchoire élastique 9 est soumise à une contrainte de petite intensité, à savoir à son extrémité libre 13, la largeur est petite ce qui favorise la déformation de la mâchoire 9. Ceci permet d'augmenter la force de serrage et/ou la déformation de la pince 7.

Selon une autre caractéristique de l'invention, l'extrémité extérieure 6 du spiral 2 comprend sur sa face longitudinale 12 en contact avec la mâchoire rigide 8 une saillie 15 formant une butée qui s'appuie contre l'extrémité libre de la mâchoire rigide 8 dans la direction longitudinale de l'extrémité extérieure 6 du spiral 2. Pour maintenir la butée 15 en appui contre la mâchoire rigide 8, et ainsi verrouiller la position longitudinale de l'extrémité extérieure 6 du spiral 2 dans la pince 7, l'extrémité libre 13 de la mâchoire élastique 9 coopère avec un plan incliné 16 de la face longitudinale 14 de l'extrémité extérieure 6 du spiral 2. Les parties de la butée 15 et de l'extrémité libre de la mâchoire rigide 8 qui sont en contact sont respectivement une face plane 15a de la butée 15 perpendiculaire au plan du spiral 2 et une face courbe 8a de l'extrémité libre de la mâchoire rigide 8 perpendiculaire au plan de la pince 7.

Un second plan incliné 17 est prévu sur la face longitudinale 14 de l'extrémité extérieure 6 du spiral 2, entre le bout 18 du spiral 2 et le plan incliné 16, pour faciliter l'introduction de l'extrémité extérieure 6 du spiral 2 dans la pince 7.

La face longitudinale 14 de l'extrémité extérieure 6 du spiral 2 comporte en outre une saillie 19 opposée à la saillie 15. Cette saillie 19 sert d'élément préhensible, pouvant être saisi par exemple par des brucelles pour manipuler l'extrémité extérieure 6 du spiral 2 lors du montage du dispositif régulateur selon l'invention dans le mouvement.

Dans une variante de réalisation de la présente invention, une plaquette est fixée sur l'une des faces supérieure et inférieure de la pince 7, ou sur chacune de ces deux faces, pour fermer, en partie au moins, l'ouverture de la pince 7 sur cette ou ces faces. La figure 3 représente un exemple de cette variante de réalisation, dans lequel une telle plaquette 20 est fixée sur la face supérieure de la pince 7. Cette ou ces plaquettes empêchent, ou au moins réduisent le risque, que l'extrémité extérieure 6 du spiral 2 soit déplacée verticalement, c'est-à-dire parallèlement à l'axe du balancier 1 et au piton 5, par inadvertance, lors du montage du mouvement.

Grâce à la pince 7 telle que décrite ci-dessus, la fixation de l'extrémité extérieure 6 du spiral 2 au piton 5 s'effectue très simplement. L'extrémité extérieure 6 du spiral 2 est introduite entre les mâchoires 8, 9 de la pince 7 longitudinalement. Au repos, l'écartement des mâchoires 8, 9 de la pince 7 correspond sensiblement à la largeur du bout 18 du spiral 2. Lors de l'introduction de l'extrémité extérieure 6 du spiral 2 entre les mâchoires 8, 9, l'extrémité libre 13 de la mâchoire élastique 9 coopère dans un premier temps avec le plan incliné 17 de l'extrémité extérieure 6 du spiral 2, pour écarter la mâchoire élastique 9 de la mâchoire rigide 8, puis dans un second temps avec le plan incliné 16, ce qui a pour effet de rapprocher brusquement la mâchoire élastique 9 de la mâchoire rigide 8 à la manière d'un clip. Le mouvement d'introduction de l'extrémité extérieure 6 du spiral 2 dans la pince 7 s'arrête au moment où la butée 15 vient s'appuyer longitudinalement contre l'extrémité libre de la mâchoire rigide 8. A cet instant, l'extrémité libre 13 de la mâchoire élastique 9 est en appui contre le plan incliné 16, ce qui maintient la butée 15 contre l'extrémité libre de la mâchoire rigide 8 et verrouille ainsi la position longitudinale de l'extrémité extérieure 6 du spiral 2 dans la pince 7, et l'écartement des mâchoires 8, 9 reste supérieur à leur écartement au repos de sorte que la pince 7 exerce sur l'extrémité extérieure 6 du spiral 2 un serrage suffisant pour maintenir cette extrémité extérieure 6 dans la pince 7.

On notera que la butée 15 et le plan incliné 16, en coopération avec les extrémités libres des mâchoires 8, 9, positionnent l'extrémité extérieure 6 du spiral 2 dans la pince 7 non seulement dans la direction longitudinale mais aussi angulairement dans un plan vertical. En effet, le plan incliné 16 et l'extrémité libre 13 de la mâchoire élastique 9 tendent à maintenir la face 15a de la butée 15 plaquée contre la face d'extrémité verticale 8a de la mâchoire rigide 8. Ceci positionne le spiral 2 dans le plan de la pince 7. En pratique, le spiral 2 est d'abord fixé au piton 5 par l'intermédiaire de la pince 7, qui le positionne, puis chassé sur l'axe du balancier 1 par l'intermédiaire de la virole 3.

L'angle du plan incliné 16 est choisi en fonction de la force de verrouillage souhaitée. Un angle relativement faible rendra la liaison entre la pince 7 et l'extrémité extérieure 6 du spiral 2 facilement démontable. Un angle plus élevé augmentera la force de verrouillage.

Du fait que la pince 7 est chassée sur le piton 5, la position de la pince 7 sur ce dernier peut être facilement modifiée pour régler la position en hauteur de l'extrémité extérieure 6 du spiral 2 lors du montage.

Un autre avantage de l'invention est que les caractéristiques de serrage de l'extrémité extérieure 6 du spiral 2 par la pince 7 sont précises et reproductibles, grâce notamment à la forme particulière des mâchoires 8, 9 de la pince 7 qui définissent des points de contact déterminés avec l'extrémité extérieure 6 du spiral 2.

De plus, avec son extrémité extérieure rigide 6 de longueur L, le spiral 2 a une longueur active bien déterminée, constituée par la longueur de la partie élastique du spiral 2, c'est-à-dire la longueur du reste du spiral 2. Cette longueur active est ainsi la même d'un spiral à l'autre et est indépendante de la fixation du spiral 2 à la pince 7.

Enfin, puisqu'elle constitue une pièce distincte du spiral, la pince 7 peut être réalisée dans une matière différente de celle du spiral 2, et plus particulièrement dans une matière spécialement choisie pour obtenir des caractéristiques mécaniques souhaitées pour la pince 7. De préférence, la pince 7 est en une matière ayant un module de Young et une limite élastique élevés. Un module de Young élevé permet de limiter l'écartement des mâchoires 8, 9 nécessaire pour obtenir une force de serrage déterminée, et donc de limiter l'encombrement de la pince 7, pour une géométrie et des dimensions données de la pince 7. Une limite élastique élevée permet d'augmenter les contraintes que peut supporter la pince 7, et donc d'augmenter la force de serrage, pour une géométrie et des dimensions données de la pince 7. Un exemple de matière satisfaisant à ces propriétés est l'acier Durnico. Le spiral 2, lui, peut être réalisé dans une matière ayant un module de Young et/ou une limite élastique moins élevés, telle que le silicium.

## Revendications

1. Dispositif régulateur pour pièce d'horlogerie, comprenant un balancier (1), un spiral (2) monté sur l'axe du balancier (1), un piton (5) et un moyen (7) pour fixer l'extrémité extérieure (6) du spiral (2) au piton (5), ledit moyen de fixation comprenant un organe de serrage élastique (7) solidaire du piton (5) et apte à recevoir et serrer l'extrémité extérieure (6) du spiral (2), **caractérisé en ce que** l'organe de serrage élastique (7) est une pince dont les mâchoires (8, 9) s'étendent entre leur extrémité proche du piton (5) et leur extrémité libre (13a) sensiblement suivant la direction longitudinale de l'extrémité extérieure (6) du spiral (2), l'une au moins desdites mâchoires (8, 9) étant déformable élastiquement.

2. Dispositif régulateur selon la revendication 1, **caractérisé en ce que** l'organe de serrage élastique (7) est chassé sur le piton (5).

3. Dispositif régulateur selon la revendication 1 ou 2, **caractérisé en ce que** l'organe de serrage élastique (7) est conformé pour être en contact avec l'extrémité extérieure (6) du spiral (2) seulement en des points déterminés (10, 11, 13).

4. Dispositif régulateur selon l'une quelconque des revendications 1 à 3, **caractérisé en ce que** la ou l'une au moins des mâchoires élastiques (9) a une largeur variable pour que les contraintes qu'exerce sur elle l'extrémité extérieure (6) du spiral (2) soient réparties de manière sensiblement homogène.

5. Dispositif régulateur selon l'une quelconque des revendications 1 à 3, **caractérisé en ce que** la ou l'une au moins des mâchoires élastiques (9) est conformée pour être en contact avec l'extrémité extérieure (6) du spiral (2) seulement à son extrémité libre (13), et **en ce que** la largeur de cette mâchoire élastique (9) va en diminuant de son extrémité (13a) la plus proche du piton (5) à son extrémité libre (13).

6. Dispositif régulateur selon l'une quelconque des revendications 1 à 5, **caractérisé en ce qu'**une première (9) des mâchoires de la pince (7) est conformée pour coopérer avec un plan incliné (16) de l'extrémité extérieure (6) du spiral (2) et une seconde (8) des mâchoires de la pince (7) est conformée pour coopérer avec une butée (15) de l'extrémité extérieure (6) du spiral (2), la coopération entre la première mâchoire (9) et le plan incliné (16) tendant à maintenir la butée (15) contre la seconde mâchoire (8), de manière à verrouiller la position longitudinale de l'extrémité extérieure (6) du spiral (2) dans la pince (7).

7. Dispositif régulateur selon la revendication 6, **caractérisé en ce que** la première mâchoire (9) de la pince (7) est déformable élastiquement et la seconde mâchoire (8) de la pince (7) est sensiblement rigide.

8. Dispositif régulateur selon l'une quelconque des revendications 1 à 7, **caractérisé en ce qu'**il comprend en outre au moins une plaquette (20) fixée à une face de la pince (7) et fermant en partie au moins l'ouverture de la pince (7) sur cette face.

9. Dispositif régulateur selon l'une quelconque des revendications 1 à 8, **caractérisé en ce que** l'extrémité extérieure (6) du spiral (2) est sensiblement rigide, de par sa plus grande largeur que celle du reste de la lame formant le spiral (2).

10. Dispositif régulateur selon l'une quelconque des revendications 1 à 9, caractérisé en ce l'organe de serrage élastique (7) est réalisé dans une matière ayant un module de Young et/ou une limite élastique plus élevés que ceux de la matière dans laquelle est réalisé le spiral (2).

11. Mouvement d'horlogerie comprenant un dispositif régulateur selon l'une quelconque des revendications 1 à 10.

12. Spiral d'horlogerie pour un dispositif régulateur selon la revendication 6 ou la revendication 9 lorsqu'elle dépend de la revendication 6, **caractérisé par le fait que** l'extrémité extérieure (6) du spiral (2) présente un plan incliné (16) conformé pour coopérer avec une première des mâchoires de la pince (7) et une butée (15) conformée pour coopérer avec une seconde (8) des mâchoires de la pince (7) afin que la coopération entre la première mâchoire (9) et le plan incliné (16) tende à maintenir la butée (15) contre la seconde mâchoire (8), de manière à verrouiller la position longitudinale de l'extrémité extérieure (6) du spiral (2) dans la pince (7).

13. Spiral d'horlogerie selon la revendication 12, **caractérisé en ce que** son extrémité extérieure (6) est sensiblement rigide de par sa plus grande largeur que celle du reste de la lame formant le spiral (2).

## Claims

1. Regulating device for a timepiece, comprising a balance (1), a balance spring (2) mounted on the staff of the balance (1), a stud (5) and a means (7) for attaching the outer end (6) of the balance spring (2) to the stud (5), said attaching means comprising a resilient clamping member (7) fixedly attached to the stud (5) and able to receive and clamp the outer end (6) of the balance spring (2), **characterised in that** the resilient clamping member (7) is a clip whose jaws (8, 9) extend between their end close to the stud (5) and their free end (13a) substantially in the longitudinal direction of the outer end (6) of the balance spring (2), at least one of said jaws (8, 9) being resiliently deformable.

2. Regulating device as claimed in Claim 1, **characterised in that** the resilient clamping member (7) is driven onto the stud (5).

3. Regulating device as claimed in Claim 1 or 2, **characterised in that** the resilient clamping member (7) is shaped to be in contact with the outer end (6) of the balance spring (2) only at particular points (10, 11, 13).

4. Regulating device as claimed in any one of Claims 1 to 3, **characterised in that** the or the at least one of said resilient jaws (9) has a variable width so that the forces exerted on it by the outer end (6) of the balance spring (2) are distributed in a substantially homogenous manner.

5. Regulating device as claimed in any one of Claims 1 to 3, **characterised in that** the or the at least one of the resilient jaws (9) is shaped to be in contact with the outer end (6) of the balance spring (2) only at its free end (13), and **in that** the width of this resilient jaw (9) decreases from its end (13a) closest to the stud (5) to its free end (13).

6. Regulating device as claimed in any one of Claims 1 to 5, **characterised in that** a first one (9) of the jaws of the clip (7) is shaped to co-operate with an inclined plane (16) of the outer end (6) of the balance spring (2), and a second one (8) of the jaws of the clip (7) is shaped to co-operate with a stop (15) of the outer end (6) of the balance spring (2), the co-operation between the first jaw (9) and the inclined plane (16) tending to hold the stop (15) against the second jaw (8) so as to lock the longitudinal position of the outer end (6) of the balance spring (2) in the clip (7).

7. Regulating device as claimed in Claim 6, **characterised in that** the first jaw (9) of the clip (7) is resiliently deformable and the second jaw (8) of the clip (7) is substantially rigid.

8. Regulating device as claimed in any one of Claims 1 to 7, **characterised in that** it further comprises at least one plate (20) fixed to a surface of the clip (7) and partially closing at least the opening of the clip (7) on this surface.

9. Regulating device as claimed in any one of Claims 1 to 8, **characterised in that** the outer end (6) of the balance spring (2) is substantially rigid owing to its greater width than that of the remainder of the strip forming the balance spring (2).

10. Regulating device as claimed in any one of Claims 1 to 9, **characterised in that** the resilient clamping member (7) is formed from a material having a higher Young's modulus and/or elastic limit than the material forming the balance spring (2).

11. Timepiece movement comprising a regulating device as claimed in any one of Claims 1 to 10.

12. Timepiece balance spring for a regulating device as claimed in Claim 6 or Claim 9 when it depends upon Claim 6, **characterised in that** the outer end (6) of the balance spring (2) has an inclined plane (16) shaped to co-operate with a first one of the jaws of the clip (7) and a stop (15) shaped to co-operate with a second one (8) of the jaws of the clip (7) in order for the co-operation between the first jaw (9) and the inclined plane (16) to tend to hold the stop (15) against the second jaw (8) so as to lock the longitudinal position of the outer end (6) of the balance spring (2) in the clip (7).

13. Timepiece balance spring as claimed in Claim 12, **characterised in that** its outer end (6) is substantially rigid owing to its greater width than that of the remainder of the strip forming the balance spring (2).

## Patentansprüche

1. Reguliervorrichtung für eine Uhr, die eine Unruh (1), eine Spiralfeder (2), die auf der Achse der Unruh (1) gelagert ist, ein Spiralklötzchen (5) und ein Mittel (7) zum Befestigen des äußeren Endes (6) der Spiralfeder (2) am Spiralklötzchen (5) umfasst, wobei das Befestigungsmittel ein elastisches Klemmbefestigungsorgan (7) umfasst, das fest mit dem Spiralklötzchen (5) verbunden und geeignet ist, das äußere Ende (6) der Spiralfeder (2) aufzunehmen und zu klemmen, **dadurch gekennzeichnet, dass** das elastische Klemmbefestigungsorgan (7) eine Klemme ist, deren Backen (8, 9) sich zwischen ihrem Ende in der Nähe des Spiralklötzchens (5) und ihrem freien Ende (13a) im Wesentlichen entlang der Längsrichtung des äußeren Endes (6) der Spiralfeder (2) erstrecken, wobei zumindest die eine der Backen (8, 9) elastisch verformbar ist.

2. Reguliervorrichtung nach Anspruch 1, **dadurch gekennzeichnet, dass** das elastische Klemmbefestigungsorgan (7) auf dem Spiralklötzchen (5) aufgepresst ist.

3. Reguliervorrichtung nach Anspruch 1 oder 2, **dadurch gekennzeichnet, dass** das elastische Klemmbefestigungsorgan (7) angepasst ist, um das äußere Ende (6) der Spiralfeder (2) nur an bestimmten Punkten (10, 11, 13) zu berühren.

4. Reguliervorrichtung nach einem der Ansprüche 1 bis 3, **dadurch gekennzeichnet, dass** die oder zumindest die eine der elastischen Backen (9) eine wechselnde Breite aufweist, damit die Beanspruchungen, die das äußere Ende (6) der Spiralfeder (2) auf sie ausübt, auf im Wesentlichen gleichmäßige Weise verteilt sind.

5. Reguliervorrichtung nach einem der Ansprüche 1 bis 3, **dadurch gekennzeichnet, dass** die oder zumindest die eine der elastischen Backen (9) angepasst ist, um das äußere Ende (6) der Spiralfeder (2) nur an ihrem freien Ende (13) zu berühren, und dadurch, dass die Breite dieser elastischen Backe (9) von ihrem Ende (13a), das am nächsten am Spiralklötzchen (5) liegt, zu ihrem freien Ende (13) hin abnimmt.

6. Reguliervorrichtung nach einem der Ansprüche 1 bis 5, **dadurch gekennzeichnet, dass** eine erste (9) der Backen der Klemme (7) angepasst ist, um mit einer geneigten Ebene (16) des äußeren Endes (6) der Spiralfeder (2) zusammenzuwirken, und eine zweite (8) der Backen der Klemme (7) angepasst ist, um mit einem Anschlag (15) des äußeren Endes (6) der Spiralfeder (2) zusammenzuwirken, wobei das Zusammenwirken der ersten Backe (9) und der geneigten Ebene (16) dazu neigt, den Anschlag (15) derart gegen die zweite Backe (8) zu halten, dass die Längsstellung des äußeren Endes (6) der Spiralfeder (2) in der Klemme (7) gesperrt ist.

7. Reguliervorrichtung nach Anspruch 6, **dadurch gekennzeichnet, dass** die erste Backe (9) der Klemme (7) elastisch verformbar ist und die zweite Backe (8) der Klemme (7) im Wesentlichen starr ist.

8. Reguliervorrichtung nach einem der Ansprüche 1 bis 7, **dadurch gekennzeichnet, dass** sie ferner mindestens ein Plättchen (20) umfasst, das an einer Seite der Klemme (7) befestigt ist und die Öffnung der Klemme (7) auf dieser Seite zumindest teilweise schließt.

9. Reguliervorrichtung nach einem der Ansprüche 1 bis 8, **dadurch gekennzeichnet, dass** das äußere Ende (6) der Spiralfeder (2) aufgrund der Tatsache, dass seine Breite größer ist als diejenige des Rests des Blatts, das die Spiralfeder (2) bildet, im Wesentlichen starr ist.

10. Reguliervorrichtung nach einem der Ansprüche 1 bis 9, **dadurch gekennzeichnet, dass** das elastische Klemmbefestigungsorgan (7) aus einem Material ausgeführt ist, das ein Elastizitätsmodul und/oder eine Elastizitätsgrenze aufweist, die höher sind als diejenigen des Materials, aus dem die Spiralfeder (2) ausgeführt ist.

11. Uhrwerk, das eine Reguliervorrichtung nach einem der Ansprüche 1 bis 10 umfasst.

12. Uhrspiralfeder für eine Reguliervorrichtung nach Anspruch 6 oder Anspruch 9, wenn er vom Anspruch 6 abhängig ist, **dadurch gekennzeichnet, dass** das äußere Ende (6) der Spiralfeder (2) eine geneigte Ebene (16), die angepasst ist, um mit einer ersten der Backen der Klemme (7) zusammenzuwirken, und einen Anschlag (15) aufweist, der angepasst ist, um mit einer zweiten (8) der Backen der Klemme (7) zusammenzuwirken, damit das Zusammenwirken der ersten Backe (9) und der geneigten Ebene (16) dazu neigt, den Anschlag (15) derart gegen die zweite Backe (8) zu halten, dass die Längsstellung des äußeren Endes (6) der Spiralfeder (2) in der Klemme (7) gesperrt ist.

13. Uhrspiralfeder nach Anspruch 12, **dadurch gekennzeichnet, dass** ihr äußeres Ende (6) aufgrund der Tatsache, dass seine Breite größer ist als diejenige des Rests des Blatts, das die Spiralfeder (2) bildet, im Wesentlichen starr ist.
